# EUROPÄISCHE PATENTSCHRIFT

(11) **EP 3 592 981 B1**
(45) Veröffentlichungstag und Bekanntmachung des Hinweises auf die Patenterteilung: **08.06.2022**
(21) Anmeldenummer: 18711026.7
(22) Anmeldetag: 28.02.2018
(51) Int. Cl.: F04D 15/02, F04D 29/60, F04D 13/06

(54) **VERFAHREN ZUM BETRIEB EINER DREHZAHLVARIABLEN UMWÄLZPUMPE SOWIE UMWÄLZPUMPE ZUR VERFAHRENSAUSFÜHRUNG**
METHOD FOR OPERATING A VARIABLE-SPEED CIRCULATION PUMP AND CIRCULATION PUMP FOR CARRYING OUT THE METHOD
PROCÉDÉ POUR FAIRE FONCTIONNER UNE POMPE DE CIRCULATION À VITESSE VARIABLE ET POMPE DE CIRCULATION POUR METTRE EN OEUVRE CE PROCÉDÉ

(30) Priorität: 10.03.2017 DE 102017203959
(43) Veröffentlichungstag der Anmeldung: 15.01.2020
(73) Patentinhaber: KSB SE & Co. KGaA, 67227 Frankenthal (DE)
(72) Erfinder: ECKL, Martin, 67227 Frankenthal (DE); HAUCK, Patrick, 67227 Frankenthal (DE); LAUE, Stefan, 67227 Frankenthal (DE); SCHULLERER, Joachim, 67227 Frankenthal (DE); EBELT, Gerd, 67227 Frankenthal (DE)
(74) Vertreter: von Tietzen und Hennig, Nikolaus
(86) Internationale Anmeldenummer: PCT/EP2018/054887
(87) Internationale Veröffentlichungsnummer: WO 2018/162290

(56) Entgegenhaltungen:
- EP-A1- 2 918 836
- EP-A1- 2 927 501
- DE-A1- 10 334 817
- DE-A1-102009 005 154

## Beschreibung

Die Erfindung betrifft ein Verfahren zum Betrieb einer drehzahlvariablen Umwälzpumpe, insbesondere einer Heizungsumwälzpumpe.

Die akustischen Eigenschaften einer Heizungsumwälzpumpe spielen beim Kauf eine wichtige Rolle. Eine zu hohe Geräuschentwicklung kann sich im ungünstigsten Fall durch das Rohrleitungssystem bis in die Wohnräume übertragen, was dann vom Endverbraucher als störend empfunden wird. Zudem bedeutet eine zu hohe Geräuschemission der Umwälzpumpe einen signifikanten Wettbewerbsnachteil.

Die DE 10 2009 005154 A1 beschreibt eine Vorrichtung zur Verbindung einer elektromotorischen Antriebseinheit mit einer Pumpeneinheit und einer Laterne, welche mechanische Verbindungsmittel zum Antreiben der Pumpeneinheit durch die Antriebseinheit umgreift und an die sich an einer Stirnseite die Antriebseinheit und an der axial gegenüberliegenden Stirnseite die Pumpeneinheit zumindest mittelbar anschließt, wobei an oder in der Laterne eine Überwachungselektronik zur Erfassung des Betriebszustandes der Pumpeneinheit und/oder der Antriebseinheit angeordnet ist.

Die EP 2 927 501 A1 beschreibt ein Verfahren zur Ermittlung und Bewertung der Einbauorientierung einer Einrichtung, bei dem die aktuelle Einbauorientierung der Einrichtung durch wenigstens einen der Einrichtung zugeordneten Lagedetektor erfasst und mittels einer Steuer- und/oder Auswerteeinheit überprüft wird, ob die Einrichtung in der erfassten Lageorientierung betrieben werden darf.

Die EP 2 918 836 A1 beschreibt ein Verfahren zur Bereitstellung zumindest einer Information eines Pumpenaggregats auf einer ansteuerbaren Anzeige einer Elektronik des Pumpenaggregats, wobei die Information als wenigstens ein grafischer Code und/oder als Zeichenkette codiert dargestellt wird, wobei der grafische Code ein Matrixcode oder ein flackernder Strich- oder Balkencode ist.

Die Ursache für einen zu hohen Lärmpegel während des Pumpenbetriebs kann an der Pumpe selbst oder aber an der gewählten Einbauvariante der Pumpe innerhalb des Heizkreislaufs liegen. Typische Umwälzpumpen gestatten mehrere unterschiedliche Einbauvarianten, um eine bessere Flexibilität im Hinblick auf die Gegebenheiten und Platzverhältnisse am Montageort zu haben. Für den Monteur ist es jedoch vorab kaum erkennbar, welche Einbauvariante hinsichtlich der Betriebslautstärke die Beste ist. Im ungünstigsten Fall fällt die Betriebsschwingung der Pumpe auf die Eigenfrequenz des Systems aus Pumpe und Rohrleitungen, was zu einer deutlichen Zunahme der Geräuschemission führt. Abhilfe kann in diesem Fall die Änderung der Einbauvariante schaffen.

Wünschenswert ist in diesem Zusammenhang eine automatische Erkennung einer nicht optimalen Einbauvariante. Die Aufgabe der vorliegenden Erfindung besteht folglich darin, ein Verfahren zum Erkennen einer ungünstigen Einbauvariante aufzuzeigen.

Gelöst wird diese Aufgabe durch ein Verfahren gemäß den Merkmalen des Anspruchs 1. Vorteilhafte Ausgestaltungen des Verfahrens sind Gegenstand der abhängigen Ansprüche.

Erfindungsgemäß wird für eine drehzahlvariable Umwälzpumpe, insbesondere eine Heizungsumwälzpumpe, vorgeschlagen, die Pumpensteuerung um eine entsprechende Routine zur Erkennung einer ungünstigen Einbauvariante zu erweitern, wonach wenigstens eine physikalische Pumpenbetriebsgröße sensorisch erfasst wird und unmittelbar oder mittelbar gegen wenigstens einen hinterlegten Referenzwert verglichen wird. Das Vergleichsergebnis kann für eine Bewertung der Einbauvariante herangezogen werden, insbesondere dahingehend, ob die Einbauvariante nachteilig im Hinblick auf die Geräuschemission im Pumpenbetrieb ist. Bei der Umwälzpumpe handelt es sich typischerweise um eine Kreiselpumpe.

Dabei besteht die Möglichkeit eines unmittelbaren Vergleichs, bei dem die gemessene physikalische Pumpenbetriebsgröße unmittelbar gegen eine entsprechende Referenzgröße verglichen wird. Ein mittelbarer Vergleich umfasst Ausführungsbeispiele, gemäß denen die Messgröße zunächst weiter verarbeitet und wenigstens eine daraus abgeleitete Größe gegen eine passende Referenzgröße verglichen wird.

Als geeignete Pumpenbetriebsgröße eignet sich jede physikalische Größe, die eine Charakterisierung des Pumpenverhaltens, d.h. der Geräuschemission zulässt. In der Einleitung wurden bereits negative Effekte aufgezeigt, die zu einer unvorhersehbaren Zunahme der Geräuschemission führen können, insbesondere das Aufeinanderfallen der Eigenfrequenz des Systems aus Pumpe und Rohrleitung mit der Betriebsschwingung der Pumpe. Besonders geeignet sind demzufolge physikalische Größen, die eine Aussage hinsichtlich der Betriebsschwingung der Pumpe zulassen. Als konkretes Beispiel wird die Bestimmung eines Beschleunigungswertes vorgeschlagen, insbesondere die Beschleunigung des geförderten Fördermediums und/oder die Beschleunigung des angetriebenen Pumpenlaufrades und/oder die Beschleunigung des Pumpengehäuses. Der Beschleunigungswert sollte in möglichst unmittelbarer Nähe zum Laufrad erfasst werden. Messbar sind die Beschleunigungswerte mittels eines integrierten Beschleunigungssensors der Umwälzpumpe, der vorzugsweise am Pumpengehäuse in unmittelbarer Nähe zum Laufrad sitzt.

Die messtechnische Erfassung der verwendeten physikalischen Pumpenbetriebsgröße kann entweder kontinuierlich während des Pumpenbetriebs erfolgen oder aber jedoch auf ein definierbares Messintervall beschränkt sein, gegebenenfalls mit Messwiederholungen in zufälligen oder periodischen Abständen.

Bei einer Abweichung der gemessenen Pumpenbetriebsgröße von einem entsprechenden zugeordneten Referenzwert, insbesondere um einen definierbaren Betrag, kann die Pumpensteuerung eine visuelle und/oder akustische Signalisierung vornehmen, um den Endverbraucher oder Monteur auf die Problematik der Einbauvariante hinzuweisen, idealerweise in Kombination mit einem Vorschlag für eine alternative bessere Einbauvariante.

Denkbar ist es auch, dass der erfasste Wert der Pumpenbetriebsgröße zunächst weiter verarbeitet wird. Insbesondere ist es vorstellbar, dass anhand der gemessenen physikalischen Pumpenbetriebsgröße das Schwingungsverhalten der physikalischen Betriebsgröße ermittelt wird. Dazu ist es notwendig, dass die Pumpenbetriebsgröße über einen bestimmten Zeitraum erfasst wurde, um letztendlich auf das Schwingungsverhalten der Größe schließen zu können. Das Schwingungsverhalten wird bspw. mittels Fast Fourier Transformation (FFT) aus dem Zeitverlauf des gemessenen Beschleunigungswertes gewonnen.

Vorstellbar ist es in diesem Zusammenhang ebenfalls, dass wenigstens eine, das ermittelte Schwingungsverhalten charakterisierende Größe gegen einen passenden, in der Pumpensteuerung hinterlegten Referenzwert der charakteristischen Größe verglichen wird, um die Bewertung der Einbauvariante vorzunehmen. Als charakterisierende Größe wird sinnvollerweise die Amplitude und/oder die Frequenz der ermittelten Schwingung vorgeschlagen. Besonders bevorzugt ist es in diesem Zusammenhang, wenn die Schwingungsamplitude gegen eine Referenzamplitude verglichen wird und eine Signalisierung hinsichtlich der nicht optimalen Einbauvariante an den Endverbraucher dann erfolgt, falls die erfasste Amplitude um einen bestimmten Betrag höher ist als die Referenzamplitude.

Erfindungsgemäß sind der oder die Referenzwerte abhängig vom aktuellen Betriebspunkt der Pumpe. Der aktuelle Betriebspunkt einer Umwälzpumpe ist durch den Schnittpunkt zwischen Anlagenkennlinie und Regelkennlinie der Pumpe definiert. Da die Geräuschentwicklung der Pumpe maßgeblich vom gewählten Betriebspunkt abhängt, wird erfindungsgemäß vorgeschlagen, für eine Vielzahl an Betriebspunkten zugeordnete individuelle Referenzwerte zu definieren und in der Pumpensteuerung bereitzuhalten. Die Pumpensteuerung wählt dann in Abhängigkeit des aktuellen eingeregelten Betriebspunktes den passenden Referenzwert aus und vergleicht aktuelle Messwerte mittelbar oder unmittelbar mit dem ausgewählten Referenzwert.

Ein oder mehrere geeignete Referenzwerte werden im Vorfeld, idealerweise während der Pumpenentwicklung, erzeugt. Eine Referenzpumpe wird dazu innerhalb eines Testfeldes in unterschiedlichen Einbauvarianten eingesetzt. Für jede Einbauvariante wird die Referenzgröße für unterschiedliche Betriebspunkte gemessen und gespeichert. Im Nachgang werden die Referenzwerte derjenigen Einbauvariante als finale Referenzwerte ausgewählt, die im Prüfstand die geringste Geräuschemission zeigen.

Neben dem erfindungsgemäßen Verfahren wird die vorliegende Aufgabe auch durch eine Umwälzpumpe, insbesondere eine Heizungsumwälzpumpe, mit einem drehzahlvariablen Pumpenantrieb und einer Pumpensteuerung gelöst, die zur Ausführung des Verfahrens gemäß der vorliegenden Erfindung geeignet ist. Demzufolge ergeben sich für die Umwälzpumpe dieselben Vorteile und Eigenschaften wie sie bereits im Vorfeld anhand des erfindungsgemäßen Verfahrens ausführlich dargelegt werden. Auf eine wiederholende Beschreibung wird aus diesem Grund verzichtet. Bei der Umwälzpumpe handelt es sich typischerweise um eine Kreiselpumpe.

Gemäß einer vorteilhaften Ausführungsform kann die Pumpe vorzugsweise wenigstens einen Beschleunigungssensor umfassen, denkbar ist auch ein anderweitiger Sensor, der eine mittelbare Erfassung des Beschleunigungswertes gestattet.

Weitere Vorteile und Eigenschaften der Erfindung sollen im Folgenden anhand eines konkreten Ausführungsbeispiels näher erläutert werden. Es zeigen:
- Figur 1:: eine schematische Darstellung der Einbausituation einer Umwälzpumpe und
- Figur 2:: ein Signaldiagramm des erfassten Beschleunigungswertes.

Die vorliegende Erfindung beschreibt ein Verfahren zum Erkennen einer ungünstigen Einbauvariante einer Heizungsumwälzpumpe 10. Dieses Verfahren wird in die Pumpensteuerung implementiert und setzt voraus, dass die Pumpe 10 über einen Beschleunigungssensor 11 verfügt, der die Beschleunigung des Pumpengehäuses möglichst nahe am Pumpenlaufrad erfasst. Der Pumpenaufbau ist schematisch in Figur 1 angedeutet.

Ferner zeigt die Figur 1 schematisch die Anbindung der Umwälzpumpe 10 an einer Gebäudewand 1. Die Einbaustelle ist hier als Feder-Dämpfer-System 12 dargestellt. Die Art des Einbaus hat einen Einfluss auf die Steifigkeits- und Dämpferparameter und verändert dadurch die Eigenfrequenz sowie die zugehörige Amplitude.

Die eigentliche Umsetzung des Verfahrens basiert auf zwei vorbereitenden Schritten. Im ersten Vorbereitungsschritt wird eine optimale Einbauvariante definiert. Dafür werden während der Entwicklungsphase unterschiedliche Einbauvarianten im Prüffeld umgesetzt und jeweils das Schwingungsverhalten und die Akustik in mehreren Betriebspunkten erfasst.

Im zweiten Vorbereitungsschritt wird anhand der Messdaten eine der Varianten als optimal bewertet. Für diese Variante werden die vom Beschleunigungssensor 11 detektierten charakteristischen Werte zur Beschreibung des Schwingungszustandes (zum Beispiel Amplitude, Frequenz) bei mehreren Betriebspunkten in einer Matrix hinterlegt. Der Schwingungszustand, d.h. das Amplitude-Frequenz-Diagramm des Schwingungsverhaltens, wird mittels Fast Fourier Transformation aus dem Zeitverlauf des gemessenen Beschleunigungswertes gewonnen.

Diese Daten werden letztendlich im lokalen Speicher der Pumpensteuerung implementiert. Die Ausführung des erfindungsgemäßen Verfahrens erfolgt dann während des Pumpenbetriebs. Die Pumpe 10 erfasst mit ihrem Beschleunigungssensor 11 die Beschleunigung des Pumpengehäuses über die Zeit. Mittels Fast Fourier Transformation werden die charakteristischen Schwingungswerte bestimmt und mit den zuvor als optimal detektierten Referenzwerten verglichen. Falls die Schwingungsamplitude im Prozess deutlich höher ist als die zuvor als optimal detektierte Amplitude, wird die Pumpe 10 dies erkennen und dem Anwender mitteilen. Diese Information kann der Anwender dann nutzen, um die Einbauvariante der Pumpe 10 gegebenenfalls zu optimieren.

Ein Beispiel für das Schwingungsverhalten unterschiedlicher Einbauvarianten ist in Figur 2 dargestellt, die das mittels FFT aus dem Signalverlauf des Beschleunigungssensors 11 ermittelte Frequenz-Amplituden-Diagramm für zwei unterschiedliche Einbauvarianten zeigt. Einbauvariante 2 zeigt bei bestimmten Frequenzen eine deutlich geringere Schwingungsamplitude als Einbauvariante 1. Hier ist der Einfluss der in Figur 1 dargestellten Steifigkeits- und Dämpferparameter der jeweiligen Einbauvariante (gemäß Figur 1) auf den Frequenzgang des im Betrieb vom Beschleunigungssensor erfassten Messwertes zu erkennen.

## Patentansprüche

1. Verfahren zum Betrieb einer drehzahlvariablen Umwälzpumpe, insbesondere einer Heizungsumwälzpumpe,
**dadurch gekennzeichnet, dass**
die Pumpensteuerung wenigstens eine physikalische Pumpenbetriebsgröße sensorisch erfasst und unmittelbar oder mittelbar gegen wenigstens einen hinterlegten Referenzwert vergleicht, um die Einbauvariante der Pumpe zu bewerten, wobei der oder die Referenzwerte abhängig vom aktuellen Betriebspunkt der Pumpe sind und in der Pumpensteuerung für eine Vielzahl an Betriebspunkten zugeordnete individuelle Referenzwerte bereitgehalten werden, wobei die Pumpensteuerung in Abhängigkeit des aktuellen Betriebspunktes den passenden Referenzwert für den Abgleich mit dem Messwert heranzieht.

2. Verfahren nach Anspruch 1, **dadurch gekennzeichnet, dass** es sich bei der physikalischen Betriebsgröße um die erfahrene Beschleunigung des geförderten Fördermediums und/oder des angetriebenen Pumpenlaufrades und/oder des Pumpengehäuses handelt, wobei die Beschleunigung idealerweise mittels wenigstens eines integrierten Beschleunigungssensors der Umwälzpumpe während des Pumpenbetriebs erfasst wird.

3. Verfahren nach einem der vorhergehenden Ansprüche, **dadurch gekennzeichnet, dass** die physikalische Pumpenbetriebsgröße kontinuierlich oder periodisch oder innerhalb eines definierbaren Messintervalls erfasst wird.

4. Verfahren nach einem der vorhergehenden Ansprüche, **dadurch gekennzeichnet, dass** bei einer Abweichung der gemessenen Pumpenbetriebsgröße von dem wenigstens einen Referenzwert eine visuelle oder akustische Signalisierung durch die Pumpensteuerung erfolgt, um den Nutzer auf eine nicht optimale Einbauposition hinzuweisen.

5. Verfahren nach einem der vorhergehenden Ansprüche, **dadurch gekennzeichnet, dass** die Pumpensteuerung aus der gemessenen physikalischen Pumpenbetriebsgröße das Schwingungsverhalten der physikalischen Pumpenbetriebsgröße ermittelt, insbesondere mittels Fast Fourier Transformation.

6. Verfahren nach Anspruch 5, **dadurch gekennzeichnet, dass** wenigstens eine das Schwingungsverhalten charakterisierende Größe gegen einen entsprechenden, in der Pumpensteuerung hinterlegten Referenzwert der charakteristischen Größe für die Bewertung der Einbauvariante verglichen wird.

7. Verfahren nach Anspruch 6, **dadurch gekennzeichnet, dass** es sich bei der die Schwingung charakterisierenden Größe um die Amplitude und/oder Frequenz der Schwingung handelt.

8. Verfahren nach Anspruch 7, **dadurch gekennzeichnet, dass** die Schwingungsamplitude gegen eine Referenzamplitude verglichen wird und eine Signalisierung erfolgt, falls die erfasste Amplitude um einen bestimmten Betrag höher ist als die Referenzamplitude.

9. Umwälzpumpe, insbesondere Heizungsumwälzpumpe, mit einem drehzahlvariablen Pumpenantrieb , mit einem Sensor zu Erfassung wenigstens einer physikalischen Pumpenbetriebsgröße, und mit einer Pumpensteuerung zur Ausführung des Verfahrens gemäß einem der vorhergehenden Ansprüche, wobei die Pumpe vorzugsweise wenigstens einen Beschleunigungssensor umfasst.

## Claims

1. Method for operating a variable-rotational-speed circulation pump, in particular a heating circulation pump,
**characterized in that**
the pump controller detects at least one physical pump operating variable by sensor means and directly or indirectly compares said at least one physical pump operating variable with at least one stored reference value in order to assess the installation variant of the pump, wherein the reference value(s) is/are dependent on the present operating point of the pump, and, for a multiplicity of operating points, associated individual reference values are kept available in the pump controller, wherein the pump controller uses, in a manner dependent on the present operating point, the appropriate reference value for the comparison with the measurement value.

2. Method according to Claim 1, **characterized in that** the physical operating variable is the experienced acceleration of the delivered delivery medium and/or of the driven pump impeller and/or of the pump casing, wherein the acceleration is ideally detected by means of at least one integrated acceleration sensor of the circulation pump during pump operation.

3. Method according to either of the preceding claims, **characterized in that** the physical pump operating variable is detected continuously or periodically or within a definable measurement interval.

4. Method according to one of the preceding claims, **characterized in that**, in the event of a deviation of the measured pump operating variable from the at least one reference value, visual or acoustic signalling by the pump controller is realized in order to indicate to the user a non-optimum installation position.

5. Method according to one of the preceding claims, **characterized in that** the pump controller determines the vibrational behaviour of the physical pump operating variable from the measured physical pump operating variable, in particular by means of a fast Fourier transform.

6. Method according to Claim 5, **characterized in that** at least one variable characterizing the vibrational behaviour is compared with a corresponding reference value, stored in the pump controller, of the characteristic variable for the assessment of the installation variant.

7. Method according to Claim 6, **characterized in that** the variables/variable characterizing the vibration are/is the amplitude and/or frequency of the vibration.

8. Method according to Claim 7, **characterized in that** the vibration amplitude is compared with a reference amplitude, and signalling is realized if the detected amplitude is greater than the reference amplitude by a specific amount.

9. Circulation pump, in particular heating circulation pump, having a variable-rotational-speed pump drive, having a sensor for detecting at least one physical pump operating variable, and having a pump controller for carrying out the method according to one of the preceding claims, wherein the pump preferably comprises at least one acceleration sensor.

## Revendications

1. Procédé pour faire fonctionner une pompe de circulation à vitesse variable, en particulier une pompe de circulation de chauffage,
**caractérisé en ce que** la commande de pompe détecte par capteur au moins une grandeur physique de fonctionnement de pompe et la compare directement ou indirectement avec au moins une valeur de référence mémorisée afin d'évaluer le type de montage de la pompe, dans lequel la ou les valeurs de référence dépend(ent) du point de fonctionnement actuel de la pompe, et des valeurs de référence individuelles associées pour une pluralité de points de fonctionnement sont disponibles dans la commande de pompe, la commande de pompe utilisant la valeur de référence adaptée pour le rapprochement avec la valeur mesurée en fonction du point de fonctionnement actuel.

2. Procédé selon la revendication 1, **caractérisé en ce que** la grandeur physique de fonctionnement est l'accélération subie du liquide refoulé et/ou de la roue de pompe entraînée et/ou du corps de pompe, l'accélération étant idéalement détectée au moyen d'au moins un capteur d'accélération intégré de la pompe de circulation pendant le fonctionnement de la pompe.

3. Procédé selon l'une quelconque des revendications précédentes, **caractérisé en ce que** la grandeur physique de fonctionnement de pompe est détectée en continu ou périodiquement à l'intérieur d'un intervalle de mesure définissable.

4. Procédé selon l'une quelconque des revendications précédentes, **caractérisé en ce qu'**en cas d'écart de la grandeur de fonctionnement de pompe mesurée de ladite au moins une valeur de référence, une signalisation visuelle ou acoustique est effectuée par la commande de pompe afin d'avertir l'utilisateur d'une position de montage non optimale.

5. Procédé selon l'une quelconque des revendications précédentes, **caractérisé en ce que** la commande de pompe détermine à partir de la grandeur physique de fonctionnement de pompe mesurée le comportement oscillatoire de la grandeur physique de fonctionnement de pompe, en particulier au moyen d'une transformation de Fourier rapide.

6. Procédé selon la revendication 5, **caractérisé en ce qu'**au moins une grandeur caractérisant le comportement oscillatoire est comparée avec une valeur de référence correspondante, mémorisée dans la commande de pompe, de la grandeur caractéristique pour l'évaluation du type de montage.

7. Procédé selon la revendication 6, **caractérisé en ce que** la grandeur caractérisant l'oscillation est l'amplitude et/ou la fréquence de l'oscillation.

8. Procédé selon la revendication 7, **caractérisé en ce que** l'amplitude d'oscillation est comparée avec une amplitude de référence, et une signalisation est effectuée si l'amplitude détectée est supérieure d'une certaine quantité à l'amplitude de référence.

9. Pompe de circulation, en particulier pompe de circulation de chauffage, comprenant un entraînement de pompe à vitesse variable, un capteur pour détecter au moins une grandeur physique de fonctionnement de pompe, et une commande de pompe permettant d'exécuter le procédé selon l'une quelconque des revendications précédentes, la pompe comprenant de préférence au moins un capteur d'accélération.
